# EUROPÄISCHE PATENTSCHRIFT

(11) **EP 3 764 746 B1**
(45) Veröffentlichungstag und Bekanntmachung des Hinweises auf die Patenterteilung: **18.02.2026**
(21) Anmeldenummer: 20169654.9
(22) Anmeldetag: 15.04.2020
(51) Int. Cl.: H05B 45/10, H05B 47/18

(54) **BETRIEBSGERÄT**
OPERATING DEVICE
APPAREIL DE COMMANDE

(30) Priorität: 12.07.2019 DE 102019119030; 20.09.2019 DE 102019125445
(43) Veröffentlichungstag der Anmeldung: 13.01.2021
(73) Patentinhaber: ERCO GmbH, 58507 Lüdenscheid (DE)
(72) Erfinder: Grunwald, Dennis, 58540 Meinerzhagen (DE); Flüß, Holger, 42899 Remscheid (DE); Wall, Sergej, 51643 Gummersbach (DE)
(74) Vertreter: Roche, von Westernhagen & Ehresmann

(56) Entgegenhaltungen:
- EP-A2- 2 375 868
- DE-A1- 102010 043 013
- US-B1- 9 949 328

## Beschreibung

Die Erfindung betrifft ein Betriebsgerät nach Anspruch 1.

Die Anmelderin entwickelt und fertigt seit geraumer Zeit Betriebsgeräte für Leuchten. Betriebsgeräte für Leuchten umfassen eine Spannungsversorgungseinheit, die einen Anschluss an eine Netzspannung, typischerweise an einer 220V- oder 380V- oder beispielsweise auch 48V-Spannungsquelle, ermöglicht. Das Betriebsgerät kann auch einen Transformator umfassen, wenn Bedarf besteht, eine zur Verfügung gestellte Netzspannung zu transformieren.

Das Betriebsgerät dient mit seiner Spannungsversorgungseinheit zur Versorgung wenigstens einer LED mit Betriebsspannung, um die LED betreiben zu können.

Ein von der Anmelderin seit vielen Jahren gefertigtes, druckschriftlich nicht belegbares Betriebsgerät, weist Eingangskontakte zum Empfang von Steuersignalen für die Leuchte auf. Die an den Eingangskontakten anliegenden Steuersignale werden zu einer Steuerung an das Betriebsgerät übermittelt, die die an den Eingangskontakten anliegenden Steuersignale verstehen oder interpretieren kann und in Ansteuerungswerte für die LEDs umrechnen oder wandeln kann. Die Steuerung kann insoweit basierend auf anliegenden Steuersignalen die LEDs mit Betriebsspannung versorgen, und zwar insbesondere auf eine Weise, dass die LEDs einen bestimmten, über die anliegenden Steuersignale als Dimmwert-Information übermittelten Dimmzustand oder Schaltzustand einnehmen.

Die Anmelderin fertigt seit geraumer Zeit für unterschiedliche Arten von Steuersignalen unterschiedliche Betriebsgeräte. Beispielsweise sind Steuersignale digitaler Art bekannt, die z. B. dem DALI-Protokoll unterworfen sind, einem im Bereich der Leuchtensteuerung gängigen und üblichen Ansteuerungsprotokoll.

Darüber hinaus sind Betriebsgeräte der Anmelderin bekannt, die dazu ausgebildet sind, analoge Steuersignale, beispielsweise Phasenanschnittssignale oder Phasenabschnittssignale, zu verarbeiten. Derartige Signale werden beispielsweise durch analoge Dimmer generiert.

Schließlich sind auch Betriebsgeräte der Anmelderin bekannt, die Taster-generierte Signale verarbeiten können. Dabei handelt es sich um Signale, die von einem z. B. wandseitig montierten Taster generiert werden, der bei einem kurzen Betätigen ein Ausschalten - oder Einschalten - der Leuchte veranlasst, und bei einem Gedrückthalten für einen längeren Zeitraum eine Einstellung des Dimmwertes ermöglicht.

Die bekannten Betriebsgeräte sind spezifisch, in Abhängigkeit der unterschiedlichen Steuersignalarten, unterschiedlich ausgebildet und weisen entsprechende unterschiedliche Elektronikelemente auf, um die Signale verarbeiten zu können.

Es sind darüber hinaus Betriebsgeräte bekannt geworden, die als Universalbetriebsgeräte unterschiedliche Anschlussklemmen für unterschiedliche Arten von Steuersignalen vorsehen. So kann ein erstes Paar von Anschlussklemmen oder Eingangskontakten vorgesehen sein, welches verwendet wird, wenn beispielsweise elektrische Leitungen angeschlossen werden, über die DALI-Steuersignale übermittelt werden, und ein zweites Paar von Anschlussklemmen oder Eingangskontakten vorgesehen ist, die mit entsprechenden Leitungen belegt werden, über die beispielweise Phasenanschnittssignale übermittelt werden sollen. Der Monteur bzw. Elektriker kann vor Ort beim Anschluss der Leuchte die entsprechenden vorgesehenen Anschlussklemmen des Betriebsgerätes - in Kenntnis der vorgesehenen Art der Ansteuerung des Betriebsgerätes - auswählen und belegen.

Aus der EP 2 375 868 A2 geht ein elektronisches Vorschaltgerät mit einer Schnittstellenvorrichtung hervor. Die Schnittstellenvorrichtung ist in der Lage, in Abhängigkeit von der empfangenen Signalstruktur ein Signal auf einen ersten Signalpfad zu legen und einem ersten Eingangsanschluss einer Steuerung zuzuordnen und zugleich einen zweiten Signalpfad zu sperren oder alternativ das Signal über einen zweiten Signalpfad einem zweiten Steuereingang einer Steuereinheit zuzuführen und zugleich den ersten Signalpfad zu blockieren.

Aus der DE 10 2010 043 013 A1 geht eine Beleuchtungsvorrichtung hervor, die in der Lage ist, ein von einem Dimmer erhaltenes Kombinationsignal aus einem analogenSignal und einem Digitalsignal zu verarbeiten.

Die US 9,949,328 B1 offenbart einen Schaltkreis für eine dimmbare LED, mit der pulsbreitenmodulierte Signale verarbeitet werden können.

Ausgehend von dem eingangs beschriebenen Betriebsgerät besteht die Aufgabe der Erfindung darin, das bekannte Betriebsgerät der Anmelderin derartig weiterzuentwickeln, dass eine vereinfachte und sichere Handhabung erzielt wird.

Die Erfindung löst diese Aufgabe mit den Merkmalen des Anspruches 1.

Das Prinzip der Erfindung besteht im Wesentlichen darin, dem Betriebsgerät eine Signalerkennungseinheit zuzuordnen. Die Signalerkennungseinheit ist in Signalflussrichtung hinter den Eingangskontakten angeordnet. An die Eingangskontakte können unterschiedliche Arten von Steuersignalen angelegt werden. Die Signalerkennungseinheit ist in der Lage, die Art der Steuersignale, die an den Eingangskontakten anliegen, zu erkennen. An die Eingangskontakte können erfindungsgemäß unterschiedliche Arten von Steuersignalen angelegt werden. Die Mehrzahl der unterschiedlichen Arten von Steuersignalen gemäß der vorliegenden Patentanmeldung wird als Gruppe unterschiedlicher Steuersignale bezeichnet. Die Gruppe umfasst mindestens zwei unterschiedliche Arten von Steuersignalen. Eine erste Art von Steuersignalen kann z. B. Steuersignale digitaler Art umfassen und eine zweite Art von Steuersignalen kann Steuersignale analoger Art umfassen. Die Gruppe kann aber auch unterschiedliche Arten von analogen Steuersignalen und/oder unterschiedliche Arten von digitalen Steuersignalen umfassen.

Das Betriebsgerät der erfindungsgemäßen Art ist universell ausgebildet und ermöglicht, dass Eingangskontakte mit beliebigen Anschlüssen oder Leitungen belegt werden können. Es können also beliebige Arten von Steuersignalen an das Betriebsgerät angelegt werden.

Die Signalerkennungseinheit kann an eine Steuerung des Betriebsgerätes eine Information übermitteln, welche Art von Steuersignalen erkannt worden ist. Die Steuerung kann infolge einer Erkennung der Art der anliegenden Steuersignale, insbesondere in Abhängigkeit von den von der Signalerkennungseinheit erhaltenen Informationen - und im Übrigen basierend auf den anliegenden Steuersignalen - die LED oder mehrere LEDs mit Betriebsspannung versorgen.

Das Betriebsgerät ist insoweit zweistufig aufgebaut. Eine erste Signalerkennungsstufe - nämlich die Signalerkennungseinheit - führt eine Prüfung durch, welche Art von Steuersignalen an den Eingangskontakten anliegt. Eine Information über die erkannte Art wird an die Steuerung übermittelt.

Die Steuerung kann dann in einer zweiten Stufe - in Kenntnis der ermittelten Art der anliegenden Steuersignale - eine Berechnung des Dimmwertes vornehmen und das an den Eingangskontakten anliegende Steuersignal in einen Ansteuerungswert für die LED umrechnen.

Gemäß der Erfindung wird ein universal einsetzbares Betriebsgerät bereitgestellt, welches eine Belegung der Eingangskontakte mit völlig unterschiedlichen Arten von Steuersignalen zulässt. Damit kann der konstruktive Aufwand des Betriebsgerätes gegenüber dem Stand der Technik reduziert werden. Auch kann gemäß der Erfindung die Handhabung des Betriebsgerätes beispielsweise insofern erleichtert werden, als dass beim Anschluss an das Betriebsgerät keine Auswahl der Eingangskontakte oder Anschlussklemmen mehr getroffen werden muss, sondern unabhängig von der Art der Steuersignale auf die vorhandenen Eingangskontakte zurückgegriffen werden kann.

Des weiteren müssen nun nicht mehr verschiedene, an die unterschiedlichen Arten von Steuersignalen angepasste, Betriebsgeräte entwickelt, gefertigt und bereitgehalten werden, sondern es kann ein einziges, universal einsetzbares Betriebsgerät für völlig unterschiedliche Arten von Steuersignalen verwendet werden.

Ein Dimmwert gemäß der vorliegenden Patentanmeldung beschreibt einen Betriebszustand oder Dimmzustand der LED oder der mehreren LEDs, der einen bestimmten Helligkeitswert hervorruft oder in dem die LED eine bestimmte Lichtleistung generiert. Der Dimmwert kann dabei zwischen 0% und 100% der maximalen Helligkeit betragen. Von dem Begriff Dimmwert sind auch Schaltzustände der LED, also z. B. ein eingeschalteter Zustand der LED und ein ausgestalteter Zustand der LED, umfasst.

Die vorliegende Erfindung wird anhand eines Betriebsgerätes beschrieben, welches als Lichtquelle wenigstens eine LED aufweist. Dies trägt dem Umstand Rechnung, dass derzeit als Lichtquellen praktisch nur LED's in Frage kommen. Auch OLED's werden als LED's im Sinne der vorliegenden Patentanmeldung angesehen.

Weitere Lichtquellen, beispielsweise Laserlichtquellen oder andere beliebige, für eine Benutzung in Kombination mit der Erfindung geeignete Lichtquellen, werden aus Gründen der erleichterten Lesbarkeit im Rahmen dieser Patentanmeldung ebenfalls als LED's bezeichnet.

Gemäß einer vorteilhaften Ausgestaltung der Erfindung rechnet die Steuerung in Abhängigkeit der erhaltenen Information die anliegenden Steuersignale in einen Dimmwert für die LED um und versorgt die LED in Kenntnis des Dimmwertes mit Betriebsspannung.

Wenn beispielsweise an den Eingangskontakten eine erste Art von Steuersignalen, z. B. ein digitales Steuersignal nach dem DALI-Protokoll, anliegt, und über das Steuersignal ein Dimmwert von 50% übermittelt wird, kann die Steuereinheit - nachdem sie von der Signalerkennungseinheit die Information erhalten hat, dass das anliegende Steuersignal ein DALI-Signal ist - dieses Signal in einen Ansteuerungswert umrechnen, der als Betriebsspannung oder als Ausgangsstrom ausgegeben wird, um die LED mit Leistung zu versorgen, derart, dass der gewünschte Dimmzustand - 50% der maximalen Helligkeit - von der LED eingenommen wird.

Von der Erfindung ist aber auch umfasst, wenn infolge einer Verarbeitung der an den Eingangskontakten anliegenden Steuersignale durch die Signalerkennungseinheit, eine Signalwandlung oder Signalveränderung erfolgt. So kann beispielsweise unter Zuhilfenahme eines Gleichrichters eine an den Eingangskontakten anliegende Wechselspannung in eine Pulsfolge ausschließlich positiver Spannungen umgewandelt werden. Wichtig ist, dass die Steuerung unterschiedliche Arten von Steuersignalen kennt und aus dem von der Signalerkennungseinheit gelieferten Signal den gewünschten Dimmwert errechnen kann und darauf basierend eine entsprechende Ansteuerung der LED vornimmt, mit dem Ziel, den Dimmwert einzustellen.

Eine Signalverarbeitung des anliegenden Steuersignals durch die Signalerkennungseinheit kann beispielsweise unter Verwendung des Gleichrichters, einer Stromquelle und einer Zener-Diode erfolgen. Dies ermöglicht beispielsweise die Verarbeitung anliegender digitaler und analoger Steuersignale hin zu ausschließlich digitalen weiterverarbeiteten Signalen, die dann von einer Recheneinheit, insbesondere von einem Prozessor, der Signalerkennungseinheit oder der Steuerung des Betriebsgerätes weiterverarbeitet werden können.

Gemäß einer weiteren vorteilhaften Ausgestaltung der Erfindung nimmt die Signalerkennungseinheit zur Erkennung der Art der Signale eine Messung der Signaldauer und/oder eine Messung von Signaldurchgängen und/oder eine Messung von Signalflanken im Sinne von Pegelanstiegen oder Pegelabfällen, vor. Die Signalerkennungseinheit kann eine Prüfung der anliegenden Signale auf ein oder mehrere Kriterien hin durchführen, die gewährleistet, dass jede unterschiedliche Art von Steuersignalen eindeutig erkannt werden kann.

Dabei kann die Signalerkennungseinheit beispielsweise Signallängen, Signalverläufe, Spannungshöhen, High oder Low-Zustände, Pulsbreiten, Pulshäufigkeiten oder dergleichen prüfen, messen oder zählen, und mit abgespeicherten Kriterien oder Werten vergleichen. Wird als Ergebnis einer Prüfung durch die Signalerkennungseinheit festgestellt, dass für ein an den Eingangskontakten anliegendes Steuersignal ein bestimmtes, eine Art von Steuersignal eindeutig identifizierendes Kriterium vorliegt oder erfüllt ist, kann die Signalerkennungseinheit an die Steuerung die Information übermitteln, welche Steuersignalart anliegt.

Gemäß einer weiteren vorteilhaften Ausgestaltung der Erfindung umfasst die Gruppe unterschiedliche Arten von Steuersignalen, z. B. digitale Steuersignale und analoge Steuersignale.

Gemäß einer weiteren Ausgestaltung der Erfindung umfasst die Gruppe unterschiedlicher Arten von Steuersignalen Steuersignale nach dem DALI-Protokoll.

Gemäß einer weiteren vorteilhaften Ausgestaltung der Erfindung umfasst die Gruppe unterschiedlicher Arten von Steuersignalen Phasenanschnitts-Steuersignale oder Phasenabschnitts-Steuersignale.

Gemäß einer weiteren vorteilhaften Ausgestaltung der Erfindung umfasst die Gruppe unterschiedlicher Arten von Steuersignalen Taster-generierte Steuersignale.

Die drei letztgenannten aufgeführten Arten von Steuersignalen sind die gebräuchlichsten Steuersignale analoger Art. Von der Erfindung sind aber auch andere Arten von Steuersignalen umfasst, die vorliegend nicht explizit mit aufgeführt sind.

Von der Erfindung ist auch umfasst, wenn die Signalerkennungseinheit nach Prüfung der Art des an den Eingangskontakten anliegenden Steuersignals eine Feststellung trifft, dass sie die Signalart nicht erkennen konnte. Dann ggf. auch vorgesehen sein, dass das Betriebsgerät einen elektronischen, optischen oder akustischen Alarm ausgibt oder veranlasst, um eine Bedienperson auf diesen Umstand hinzuweisen. Dabei kann auch vorgesehen sein, dass das Betriebsgerät bei Nichterkennen der Art der anliegenden Steuersignale die LED nicht ansteuert oder auf eine besondere Weise, z. B. durch Blinken, ansteuert.

Die Signalerkennungseinheit ist insbesondere dazu ausgebildet, eine Prüfung der Art der anliegenden Steuersignale ständig und/oder in regelmäßigen Zeitabständen durchzuführen.

Die Prüfung kann beispielsweise eine Vor-Prüfung umfassen, die feststellt, ob überhaupt irgendein Signal anliegt. Eine solche Prüfung kann beispielsweise mit einer vorgegebenen Frequenz, z. B. mehrfach pro Sekunde, durchgeführt werden.

Gemäß der Erfindung kann vorgesehen sein, dass erst dann, wenn überhaupt festgestellt wird, dass ein Steuersignal anliegt, die Signalerkennungseinheit nachfolgend eine Prüfung durchführt, welche Art von Steuersignal anliegt.

Von der Erfindung ist aber auch umfasst, wenn die Signalerkennungseinheit ständig oder regelmäßig unmittelbar eine Prüfung durchführt, welche Art von Steuersignalen an den Eingangskontakten anliegt, wobei ein Ergebnis dieser Prüfung auch das Ergebnis umfassen kann, dass überhaupt kein Steuersignal anliegt.

Gemäß einer weiteren vorteilhaften Ausgestaltung der Erfindung umfassen die an den Eingangskontakten anliegenden Steuersignale eine Information über den Dimmwert. Je nach Art der anliegenden Steuersignale ist die Information über den Dimmwert gemäß einem bestimmten Protokoll als mittelbare oder unmittelbare Information in dem an den Eingangskontakten anliegenden Steuersignal enthalten.

Gemäß einer weiteren vorteilhaften Ausgestaltung der Erfindung ist der Signalerkennungseinheit eine Sicherung zugehörig, die den Eingangskontakten zugordnet ist. Insbesondere ist die Sicherung in Signal-Eingangsrichtung unmittelbar hinter den Eingangskontakten angeordnet. Die Sicherung kann insbesondere von einer schaltbaren Sicherung bereitgestellt sein, die nach Auslösung - aufgrund von Überschreitung eines zu hohen Stromflusses - nach einer vorherbestimmten Zeitdauer - in ihren Ausgangszustand zurückkehrt. Von der Erfindung ist auch umfasst, wenn die Sicherung nach ihrem Auslösen ausgetauscht werden muss, beispielsweise weil es sich um eine Schmelzsicherung handelt,

Die Sicherung schützt die in Signalrichtung nachgeschalteten elektronischen Bauelemente des Betriebsgerätes vor Überstrom, insbesondere in dem Falle eines Fehlanschlusses oder im Falle eines Kurzschlusses oder eines Blitzschlages oder einer sonstigen Überspannung.

Gemäß einer weiteren vorteilhaften Ausgestaltung der Erfindung ist der Signalerkennungseinheit ein Gleichrichter zugehörig. Hierdurch kann ein anliegendes Wechselspannungs-Steuersignal in ein gleichgerichtetes Steuersignal durch Spiegeln der negativen Halbwelle des Spannungsverlaufes gewandelt werden.

Gemäß einer weiteren vorteilhaften Ausgestaltung der Erfindung umfasst das Betriebsgerät einen Sendepfad. Das Betriebsgerät kann gemäß einer Ausführungsform der Erfindung, beispielsweise weil dies gemäß einem digitalen Datenprotokoll gefordert oder gewünscht ist, auch Informationen von dem Betriebsgerät an eine fern des Betriebsgerätes angeordnete zentrale Steuerung eines Leuchtensteuerungssystems übermitteln.

Gemäß einer weiteren vorteilhaften Ausgestaltung der Erfindung ist dem Betriebsgerät ein Stromschienenadapter zugeordnet. Gemäß einer weiteren vorteilhaften Ausgestaltung der Erfindung ist das Betriebsgerät Bestandteil eines Stromschienenadapters. Dies ermöglicht eine besonders vorteilhafte Ausgestaltung eines Stromschienenadapters und/oder eine besonders vorteilhafte Anbindung eines Stromschienenadapters an eine Leuchte.

Beispielsweise kann der Stromschienenadapter, der z.B. in herkömmlicher Weise einer mechanischen Anbindung einer Leuchte an eine Decke, an eine Wand oder an einen Boden, dient, kompakt ausgestaltet sein und das Betriebsgerät der erfindungsgemäßen Art ausbilden oder das Betriebsgerät oder einen Teil des Betriebsgerätes in sich aufnehmen. Dabei kann der Stromschienenadapter - gänzlich unabhängig von der Beschaltung der Stromschiene - unterschiedliche Arten von Steuersignalen von der Stromschiene an das Betriebsgerät übermitteln, da das Betriebsgerät über eine Signalerkennungseinheit verfügt, die die Art des anliegenden Steuersignal erkennen kann. Beispielsweise kann die Signalerkennungseinheit auch Bestandteil eines Stromschienenadapters sein.

Weitere Vorteile der Erfindung ergeben sich aus den nicht zitierten Unteransprüchen sowie anhand der in den nachfolgenden Zeichnungen dargestellten Ausführungsbeispiele. Darin zeigen:
- Fig. 1a: in einer blockschaltbildartigen, schematischen Darstellung ein Ausführungsbeispiel eines erfindungsgemäßen Betriebsgerätes mit einer Signalerkennungseinheit unter Veranschaulichung des erfindungsgemäßen Prinzips, mit einem Lichtkopf, einer zentralen Steuereinheit eines Leuchtensteuerungssystems und einer Eingabevorrichtung,
- Fig. 1b: in einer schematischen Darstellung einen Dimmwert,
- Fig. 2: in einer schematischen, detaillierten, blockschaltbildartigen Darstellung ein weiteres Ausführungsbeispiel eines erfindungsgemäßen Betriebsgerätes mit einer Signalerkennungseinheit,
- Fig. 3: in einer schematischen Prinzipdarstellung eine herkömmliche Beschaltung eines erfindungsgemäßen Betriebsgerätes und dessen Beaufschlagung mit DALI-Steuersignalen,
- Fig. 4: schematisch im oberen Figurenteil den zeitlichen Signalverlauf eines DALI-Signals als Eingangspegel, der an den Eingangskontakten anliegt, und im unteren Figurenteil den durch die Elektronik der Signalerkennungseinheit gemäß Fig. 2 gewandelten Signalverlauf am Eingang der Steuerung,
- Fig. 5: in einer schematischen Prinzipdarstellung gemäß Fig. 3 eine herkömmliche Beschaltung eines erfindungsgemäßen Betriebsgerätes und dessen Beaufschlagung mit einem Taster-generierten Steuersignal,
- Fig. 6: den Signalverlauf des an den Eingangskontakten des Betriebsgerätes anliegenden Steuersignals beim Betätigen des Tasters,
- Fig. 7: das hinter dem Gleichrichter anliegende Signal der Fig. 6,
- Fig. 8: schematisch im oberen Figurenteil den zeitlichen Signalverlauf eines Taster-generierten Signals bei betätigtem und nicht-betätigtem Taster als Eingangspegel, der an den Eingangskontakten anliegt, und im unteren Figurenteil den durch die Elektronik der Signalerkennungseinheit gemäß Fig. 2 gewandelten Signalverlauf am Eingang der Steuerung,
- Fig. 9: die Signalverläufe gemäß Fig. 8 in vergrößerter, gezoomter, Darstellung, also bei geänderter Skalierung der X-Achse,
- Fig. 10: ein Funktionsdiagramm, um verschiedene Betätigungen und Funktionszustände eines Tasters zu erläutern,
- Fig. 11: in einer schematischen Prinzipdarstellung gemäß Fig. 3 eine herkömmliche Beschaltung eines erfindungsgemäßen Betriebsgerätes und dessen Beaufschlagung mit einem Phasenschnittsignal (Phasenanschnitt- oder Phasenabschnittssteuerung),
- Fig. 12: den Verlauf des Signals eines Phasenschnittsignals am Eingangskontakt, also vor dem Gleichrichter, in einer Darstellung gemäß Fig. 6,
- Fig. 13: den Spannungsverlauf des Signals in Fig. 12 hinter dem Gleichrichter,
- Fig. 14-16: unterschiedliche Signalverläufe bei unterschiedlichen Phasenwinkeln, jeweils in einer Darstellung gemäß Fig. 4.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Fig. 1a zeigt ein erstes Ausführungsbeispiel eines erfindungsgemäßen Betriebsgerätes in einer blockschaltbildartigen, schematischen Darstellung. Ausweislich Fig.1a wird beispielhaft die gesamte Funktions- und Wirkkette der miteinander operierenden Elemente eines Leuchtensteuerungssystems angedeutet.

Fig. 1a macht zunächst deutlich, dass das Betriebsgerät 10 mit einem Lichtkopf 12 verbunden ist. Gemäß dem Ausführungsbeispiel der Fig. 1a kann das Betriebsgerät 10 ein von dem Lichtkopf 12 gesondertes Bauelement sein, wobei diese beiden Elemente 10, 12 über eine Strom-, bzw. Spannungsversorgungsleitung 40d miteinander verbunden sind. Dabei kann vorgesehen sein, dass der Lichtkopf 12 neben einer Lichtquelle, insbesondere einer LED 13, weitere in Fig. 1a nicht dargestellte optische und mechanische Elemente, z. B. eine LED-Platine, Kühlelemente, Kabel, Sockel oder Gehäuseelemente aufweist, und auf diese Weise eine Leuchte 11b bereitstellt. Von der Leuchte 11b kann das Betriebsgerät 10 also gesondert angeordnet sein.

Von der Erfindung ist aber alternativ auch umfasst, wenn das Betriebsgerät 10 Bestandteil, insbesondere integraler Bestandteil, einer Leuchte 11a ist.

Aus diesem Grund sind in Fig. 1a beide denkbaren Ausführungen, nämlich ein von einer Leuchte 11b gesondertes Betriebsgerät 10 und ein in eine Leuchte 11a integriertes Betriebsgerät 10, dargestellt.

Die Leuchte 11a, 11b umfasst gemäß Fig. 1a einen Lichtkopf 12 mit einer LED 13.

Von der Erfindung sind - entgegen der Darstellung der Fig. 1a - auch Betriebsgeräte umfasst, die mehrere Leuchten steuern und Betriebsgeräte, die Leuchten mit mehreren Lichtköpfen steuern, sowie auch Betriebsgeräte, die Lichtköpfe mit mehreren LEDs, ggf. auch mit mehreren farblich unterschiedlichen LEDs, und/oder mit anderen Lichtquellen steuern.

Das Betriebsgerät 10 weist eine Spannungsversorgungseinheit 42 auf, die in Fig. 1a lediglich schematisch dargestellt ist. Die Spannungsversorgungseinheit 42 ist über eine lediglich angedeutete Netzleitung 52 mit dem Stromnetz verbunden. Es kann sich dabei beispielsweise um ein 220V-Stromnetz oder 380V-Stromnetz handeln oder um eine Netzleitung mit bereits transformierter Spannung, z. B. um ein 48V- oder ein 30V-Stromnetz.

Die Spannungsversorgungseinheit 42 dient dazu, sämtliche elektronischen und elektrischen Komponenten des Betriebsgerätes 10 und darüber hinaus auch die Leuchte 11a, 11b, mit der für den Betrieb der Lichtquelle 13 erforderlichen Betriebsspannung zu versorgen.

Von der Erfindung ist auch umfasst, wenn die Lichtquelle 13 über eine nicht dargestellte Stromquelle, insbesondere eine konstante Stromquelle oder eine regelbare konstante Stromquelle, mit Betriebsleistung versorgt wird.

Da die LED 13 dimmbar ist und damit die Helligkeit des von der Leuchte 11a emittierten Lichtes einstellbar ist, ist die Spannungsversorgungeinheit 42 nicht unmittelbar mit dem Lichtkopf 12 verbunden, sondern unter Zwischenschaltung einer Steuerung 16 des Betriebsgerätes 10. Diese Verbindung ist in Fig. 1a lediglich schematisch dargestellt, unter Darstellung der Verbindungsleitung 40d.

Die Steuerung 16 kann - je nachdem welche Dimmwerte gewünscht sind - auf die Ansteuerungsleitung 40d einen entsprechenden Strom - bzw. den Spannungswert - aufbringen, um den Dimmzustand der LED 13 einzustellen.

Angemerkt sei, dass die Treiberschaltung in Fig. 1a im Einzelnen nicht dargestellt ist. Auf die Art der Treiberschaltung kommt es aber im Rahmen der Erfindung auch nicht an.

Fig. 1a macht des Weiteren deutlich, dass das Betriebsgerät 10 Eingangskontakte 14a, 14b aufweist, die bei dem Ausführungsbeispiel als Aufnahmebuchsen 38a, 38b zur Aufnahme von Steckerenden 39a, 39b einer Signalleitung 37 ausgebildet sind. Die Signalleitung 37 verbindet eine Zentrale 34 eines Leuchtensteuerungssystems, oder allgemein ausgedrückt, einen Steuersignal-Generator 34, mit dem Betriebsgerät 10. Der Steuersignal-Generator 34 ist mit einer Eingabevorrichtung oder einem Eingabegerät 35 verbunden und mit diesem über eine Verbindungsleitung 36 verbunden.

An dem Eingabegerät 35 kann eine Bedienperson - mittelbar oder unmittelbar - einen gewünschten Dimmwert eingeben.

Bei dem Ausführungsbeispiel der Fig. 1a weist das Eingabegerät 35 ein Display 53 und Eingabe- oder Betätigungselemente 54a, 54b, 54c auf. An dem Eingabegerät 35 können Dimmwerte für eine - oder auch für mehrere Leuchten - eingestellt werden. Die Dimmwerte werden über die Verbindungsleitung 36 an den Steuersignal-Generator 34 übermittelt. Der Steuersignal-Generator 34 kann einen Prozessor 55 aufweisen oder eine sonstwie geartete und geeignete Recheneinheit, die den Dimmwerten entsprechende Steuersignale 17 auf die Signalleitung 37 aufbringt, z. B. aufmoduliert, und an das Betriebsgerät 10 übermittelt.

Angemerkt sei an dieser Stelle, dass der Steuersignal-Generator 34 bei dem Ausführungsbeispiel der Fig. 1a als eine etwas aufwändigere Steuerungs-Zentrale 34 eines Leuchtensteuerungssystems angedeutet ist. In diesem Fall kann der Steuersignal-Generator 34 über nicht dargestellte weitere Leitungen auch mit weiteren Betriebsgeräten 10 bzw. weiteren Leuchten 11a, 11b verbunden sein. Die Verbindungsleitung 37 kann insoweit auch als BUS-Leitung ausgebildet sein.

Von der Erfindung sind alternativ aber auch Ausführungsbeispiele umfasst, bei denen der Steuersignal-Generator 34 ein herkömmlicher Dimmer aus dem analogen Zeitalter der Leuchtensteuerung ist, der beispielsweise neben einem Eingang bzw. einer Tür zu einem Raum wandseitig montiert ist und durch Betätigung in Axialrichtung ein Ein- bzw. Ausschalten einer Leuchte bewirken und durch Drehung eine Änderung des Dimmwertes einer Leuchte bewirkt.

Gleichermaßen kann der Steuersignal-Generator 34 auch von einem z. B. wandseitig montierten Taster gebildet sein, der bei einem kurzen einfachen Drücken ein Ein- oder Ausschalten der Leuchte bewirkt und bei einem längeren Gedrückthalten eine Dimmung einer Leuchte bewirkt.

Es kommen im Rahmen der Erfindung insoweit beliebige unterschiedliche Arten von Eingabegeräten 35 bzw. Steuersignal-Generatoren 34 in Betracht.

Für den Fall, dass das erfindungsgemäße Betriebsgerät 10 mit einem herkömmlichen Phasendimmer 35 oder einem Tasterdimmer kooperiert, kann das Eingabegerät 35 freilich ohne Display oder Betätigungselemente auskommen. Hier wird eine Einstellung des Dimmwertes unmittelbar durch Drehung des Drimmers oder Drücken des Tasters bewirkt. Auch sei angemerkt, dass die Kombination aus Eingabegerät 35 und Steuersignal-Generator 34 zu einem gemeinsamen Apparat kombiniert werden können, wie dies beispielsweise bei drehbaren Dimmern oder bei Tastern der Fall ist.

Ergänzend sei angemerkt, dass im Falle der Verwendung eines herkömmlichen Phasendimmers 35 an dessen Ausgangsseite auch noch eine zusätzliche, in Fig. 1a nicht dargestellte Last, also beispielsweise eine weitere Leuchte, angeschlossen sein kann.

Auch kann das erfindungsgemäße Betriebsgerät eine zusätzliche Last für einen herkömmlichen Dimmer umfassen, oder eine solche Last simulieren oder generieren.

Abhängig davon, welche konkrete Art von Steuersignal-Generator 34 verwendet wird, wird über die Signalleitung 37 entweder ein digitales Signal oder ein analoges Signal übermittelt. Falls ein digitales Signal 17 über die Signalleitung 37 übermittelt wird, ist dies üblicherweise ein Niedervoltsignal, z. B. bei Signalen gemäß dem DALI-Protokoll ein 22,5V-Signal. Für den Fall, dass eine analoge Signalübermittlung, z. B. als Phasenanschnitt oder als ein Phasenabschnitt oder über ein Tastersignal erfolgt, kann auch eine höhere Spannung, von beispielsweise bis zu 230V über die Leitung 37 übertragen werden.

Das erfindungsgemäße Betriebsgerät 10 weist gemäß Fig. 1a Eingangskontakte 14a, 14b auf, die beispielsweise als Buchsen 38a, 38b zur Aufnahme von Steckern 39a, 39b ausgebildet sind.

Für den Fall, dass die Signalleitung 37 von einer Stromschiene bereitgestellt ist, und die entsprechenden Leiterbahnen in der Stromschiene verlaufen, können die Eingangskontakte 14a, 14b des Betriebsgerätes 10 beispielsweise auch als an einer drehbaren Schaltwelle eines Stromschienenadapters ausgebildete Kontaktzungen ausgebildet sein. Auf die konkrete Ausbildung der Eingangskontakte 14a, 14b des Betriebsgerätes kommt es gemäß der Erfindung nicht an.

Ausweislich Fig. 1a wird deutlich, dass das erfindungsgemäße Betriebsgerät 10 eine Signalerkennungseinheit 15 aufweist. Mit der Signalerkennungseinheit 15 können unterschiedliche Arten von an den Eingangskontakten 14a, 14b anliegenden oder ankommenden Steuersignalen erkannt werden. Die genaue Art der Erkennung wird später beschrieben.

Zunächst sei angemerkt, dass unter der Annahme, dass die Signalerkennungseinheit 15 feststellt, dass ein Steuersignal an den Eingangskontakten 14a, 14b anliegt, eine Prüfung dahingehend durchführen kann, welche Art von Steuersignal anliegt. Beispielsweise kann geprüft werden, ob es sich um ein anliegendes analoges Steuersignal oder um ein an den Eingangskontakten 14a, 14b anliegendes digitales Steuersignal handelt. Wenn die Signalart erkannt ist, und wenn beispielsweise sichergestellt ist, dass es sich um ein anliegendes Steuersignal nach dem DALI-Protokoll handelt, kann die Signalerkennungseinheit 15 diese Information an die Steuerung 16 übermitteln.

In Kenntnis dieser Information, also in Kenntnis der anliegenden Steuersignalart, und basierend auf den anliegenden Steuersignalen, kann die Steuerung 16 sodann einen Dimmwert errechnen oder bestimmen, und über die Ansteuerungsleitung 40d einen Ansteuerungswert an die LED 13 übermitteln. Durch Einstellung der entsprechenden Stromstärke bzw. Spannung über die Ausgangsleitung 40d kann die LED 13 veranlasst werden, einen schematisch in Fig. 1b dargestellten Dimmwert 18 einzunehmen.

Fig. 1b verdeutlicht dabei, dass beispielhaft der Dimmwert 18 gemäß Fig. 1b 45% eines maximal 100% betragenden Dimmwertes betragen kann.

Gemäß Fig. 1a ist angedeutet, dass die Signalerkennungseinheit 15 von der Steuerung 16 getrennt angeordnet und mit dieser über eine interne Verbindungsleitung 40c verbunden ist.

Von der Erfindung sind aber auch Ausführungsformen umfasst, bei denen die Signalerkennungseinheit 15 und die Steuerung 16 eine gemeinsame Baueinheit bilden oder miteinander vollständig oder teilweise verschmolzen sind. Eine solche übergreifende Baueinheit, in der Signalerkennungseinheit 15 und Steuerung 16 teilweise zusammengehörig sind, wird später anhand der Fig. 2 erläutert werden.

Darüber hinaus ist beim Betrachten der Fig. 1a deutlich, dass die Signalerkennungseinheit 15 bzw. das Betriebsgerät 10 eine Vielzahl weiterer, nicht dargestellter elektronischer Bauelemente umfassen kann.

Der guten Ordnung halber sei erwähnt, dass die Eingangskontakte 14a, 14b ausweislich Fig. 1a über interne Verbindungsleitungen 40a, 40b mit der Signalerkennungseinheit 15 verbunden sind.

Ausweislich Fig. 2 soll nun anhand eines weiteren Ausführungsbeispiels eines erfindungsgemäßen Betriebsgerätes 10 eine Vorstellung weiterer Details erfolgen:
Ausweislich Fig. 2 ist ein erfindungsgemäßes Betriebsgerät 10 anhand eines Blockschaltbildes und mehrerer elektronischer Bauelemente dargestellt, die zwischen den Eingangskontakten 14a, 14b und einem Prozessor 16 dargestellt sind. Der Prozessor 16 kann die Steuerung 16 ausbilden oder diese umfassen oder ein Teil der Steuerung 16 sein. Von der Erfindung ist auch umfasst, wenn das Betriebsgerät 10 gemäß Fig. 2 einen Prozessor 16 gemäß Fig. 2 als Bestandteil der Signalerkennungseinheit 15 aufweist. Von der Erfindung ist weiter umfasst, wenn die Signalerkennungseinheit 15 zusätzlich einen, in Fig. 2 nicht dargestellten, Prozessor umfasst, der gesondert von der Steuerung 16 angeordnet ist.

Je nach Ausbildung der Signalerkennungseinheit 15 weist diese jedenfalls eine gewisse Intelligenz auf, d. h. eine Rechnereinheit und insbesondere auch einen Speicher. Ob diese Intelligenz und der Speicher von gesonderten elektronischen Bauelementen oder von Bestandteilen der Steuerung 16 bereitgestellt werden, bleibt dem Fachmann überlassen.

Ausweislich Fig. 2 sind in dem Signalpfad unmittelbar hinter den Eingangskontakten 14a, 14b zunächst eine Sicherung 29 und ein Gleichrichter 30 angeordnet. An diese beiden Bauelemente schließt sich der sich bis zum Prozessor 16 erstreckende Empfangspfad 31 an. Über den Empfangspfad 31 können eingehende Steuersignale, die an den Kontaktelementen 14a, 14b anliegen, verarbeitet werden.

Die Sicherung 29 sorgt zunächst dafür, dass das Betriebsgerät 10 vor Überspannung geschützt wird. Der Gleichrichter 30 sorgt dafür, dass Wechselspannungssignale in einen ausschließlich positive Spannung umfassenden Spannungsverlauf gewandelt werden. Ausweislich Fig. 6 kann beispielsweise eine bei Anlegen eines Tastersignals an den Eingangskontakten 14a, 14b anstehende Wechselspannung gemäß Fig. 6, die ausgehend von einem Nullwert, positive und negative Spannungsbereiche aufweist, durch Spiegelung der Halbwelle durch den Gleichrichter 30 gemäß Fig. 7 in ausschließlich positive Spannungsbereiche umgewandelt werden. Hierdurch kann eine vereinfachte und verbesserte (nachfolgende) Signalbearbeitung erreicht werden.

Darüber hinaus kann bei dem Ausführungsbeispiel des erfindungsgemäßen Betriebsgerätes 10 gemäß Fig. 2 auch noch ein Sendezweig oder Sendepfad vorgesehen sein. Dieser ist in Fig. 2 mit 32 bezeichnet und umfasst andere elektronische Bauelemente, die später noch erörtert werden.

In Fig. 2 ist mit dem Bezugszeichen 42 eine Spannungsversorgungseinheit lediglich angedeutet. Dem Fachmann ist deutlich, dass die Spannungsversorgungseinheit 42 die gesamten elektronischen Bauelemente des Betriebsgerätes 10 mit Betriebsspannung versorgt.

Das an den Eingangskontakten 14a, 14b anliegende, durch den Gleichrichter 30 gleichgerichtete Signal gelangt zu einer Zener-Diode 56 und von dort zu einem Opto-Koppler 57. Letzterer dient der galvanischen Trennung.

Am Ausgang des Opto-Kopplers wird das Signal zu einem Prozessoreingang 46 des Prozessors 16 geführt.

Für den Fall, dass die Steuersignale digitale Steuersignale sind und beispielsweise nach dem DALI-Protokoll strukturiert sind, ist in Entsprechung des DALI-Protokolls ggf. vorgesehen, dass Rückmeldungen von den Betriebsgeräten erfolgen. Hierfür ist der Sendepfad oder Sendezweig 32 des Betriebsgerätes 10 von Bedeutung. Demnach kann vorgesehen sein, dass Signale ausgehend von dem Prozessor 16 über dessen Ausgang 47, über einen weiteren Ausgangs-Opto-Koppler 58, und über einen Sendetransistor 45, zu den Eingangskontakten 14a, 14b übermittelt werden. Über die Eingangskontakte 14a, 14b werden die Rückmeldungs-Signale auf die Signalleitung 37 aufgekoppelt und zu einem Steuersignalgenerator 34 gemäß Fig. 1a übermittelt, der in diesem als Rückmelde-Signal-Empfänger fungiert.

Des Weiteren sei der Vollständigkeit halber noch eine Strombegrenzungseinheit 43 und eine Überspannungsabschaltungseinheit 44 erwähnt.

Die Funktionsweise des Empfangszweiges sei nun wie folgt kurz erläutert:
Die Sicherung 29 in Signalrichtung hinter den Eingangskontakten 14a, 14b schützt das Betriebsgerät 10 im Fehlerfall oder bei fehlerhaftem Anschluss. Der Gleichrichter 30 wandelt negative Signalspannungen in positive Signalspannungen um.

Im Empfangspfad 59 des Betriebsgerätes 10 schaltet die ständig von einer Stromquelle beaufschlagte Zenerdiode 57 durch, wenn die Signalspannung die Zenerspannung (ca. 5,6V) überschreitet. Nur dann, wenn die Eingangsspannung oberhalb von 5,6V liegt, kann die Stromquelle 59 Strom durch den Opto-Koppler 57 hindurchtreiben. Wenn dieser durchgesteuert wird, wird am Prozessoreingang 46 ein Low-Signal erzeugt.

Anders ausgedrückt, sieht der Prozessoreingang 46 immer ein High-Signal, es sei denn, die an den Eingangskontakten 14a, 14b anliegende, über den Gleichrichter 30 gleichgerichtete Spannung, liegt oberhalb der Zenerspannung; nur im letztgenannten Fall wird der Ausgang des Opto-Kopplers 57 auf Low geschaltet.

Ausweislich Fig. 3 wird eine übliche Beschaltung eines Betriebsgerätes 10 bei der Verwendung von DALI-Steuersignalen erläuter:
Fig. 3 zeigt ein Ausführungsbeispiel eines erfindungsgemäßen Betriebsgerätes 10, bei dem die DALI-Steuersignale auf die Eingangskontakte 14a, 14b gelegt werden. Bei herkömmlichen Betriebsgeräten des Standes der Technik waren hierfür gesonderte DALI-Eingänge erforderlich.

Darüber hinaus zeigt Fig. 3 einen Nullleiter 49 und einen Leiter 48 und die beiden DALI-Leitungen 50a, 50b. Die beiden DALI-Leitungen 50a, 50b entsprechen insoweit der Signalleitung 37 der Fig. 1a. Leiter 48 und Nullleiter 49 entsprechen insoweit der angedeuteten Netzleitung 52 des Ausführungsbeispiels der Fig. 1a.

Auf den Leitungen 48, 49 kann beispielsweise eine 230V Wechselspannung oder eine 48V Gleichspannung oder eine andere, geeignete Netzspannung, anliegen.

Die in Fig. 3 insoweit insgesamt vier dargestellten Leitungen können beispielsweise durch unterschiedliche Leiterbahnen in einer Stromschiene bereitgestellt sein. Fig. 3 macht deutlich, dass an die vier Leitungen 48, 49, 50a, 50b auch noch weitere Betriebsgeräte 10 und damit weitere, in Fig. 3 nicht dargestellte Leuchten, angeschlossen werden können.

Die an den Eingangskontakten 14a, 14b - und damit auch auf den DALI-Leitungen 50a, 50b - anliegenden Steuersignale werden als DALI-Signale 26 bezeichnet. Der Signalverlauf 51 eines DALI-Signals ist nach Art eines Oszillogramms als Verlauf der Spannung (Y-Achse) gegenüber der Zeit (X-Achse) im Detail im oberen Teil der Fig. 4 dargestellt. Das DALI-Signal umfasst entsprechend dem DALI-Protokoll maximale Spannungen von 22.5V.

Unter der Annahme eines an den Eingangskontakten 14a, 14b anliegenden DALI-Signals 26 gemäß dem oberen Teil der Fig. 4 soll nun unter Bezugnahme auf Fig. 2 die Signalbearbeitung und der Signalverlauf erläutert werden: Die eingehenden Signale werden nach Gleichrichtung und nach dem Passieren der Stromquelle 59 sowie der Zener-Diode 56 über den Opto-Koppler 57 zum Prozessor 46 geleitet. Dabei ist vorgesehen, dass nur dann, wenn die Signalspannung (hinter dem Gleichrichter 30) höher ist als die sogenannte Zener-Spannung (ca. 5,6V), von der Stromquelle 59 der Strom durch den Opto-Koppler 57 hindurchgetrieben werden kann. In diesem Falle steuert der Opto-Koppler 57 durch und erzeugt am Prozessoreingang 46 ein Low-Signal.

Der untere Teil der Fig. 4 stellt insoweit den Signalverlauf 60 des an dem Eingang 46 des Prozessors 16 messbaren Signals 17 dar.

In weiterer Erläuterung der Fig. 4 sei angemerkt, dass ein DALI-Signal 26 grundsätzlich eine Abfolge positiver anliegender Spannung und Null-Spannungen über die Leitung 50a, 50b übermittelt. Diese Abfolge von High- und Low-Spannung des DALI-Signals 24 enthält die Information über den Dimmwert in den jeweiligen Pulsbreiten.

Der Signalverlauf 60 des am Prozessoreingang 46 anstehenden Signals ist insoweit invertiert: Wenn das DALI-Signal High ist, ist das Prozessoreingangssignal Low. Fällt das DALI-Signal unter einen Mindestspannungswert der Zenerspannung von ca. 5,6V, wird das Prozessoreingangssignal auf High gesetzt.

Der Signalverlauf 60 am Prozessoreingang 46 ist insoweit aus dem Signalverlauf 24 des DALI-Signals 26 herleitbar.

Fig. 5 veranschaulicht eine herkömmliche Beschaltung eines Betriebsgerätes 10 unter Verwendung eines als Taster ausgebildeten Steuersignal-Generators 34.

Hier ist wiederum ein Ausführungsbeispiel eines erfindungsgemäßen Betriebsgerätes 10 gezeigt, auf dessen Eingangskontakte 14a, 14b der Taster 34 geschaltet ist. Der Ausgang des Tasters 34 ist auf den Eingangskontakt 14b geführt. Der Eingangskontakt 14a ist mit dem Nullleiter N verbunden.

Bei geöffnetem Schalter 34 gemäß Fig. 5 liegt die Phase L2 nicht an dem Eingangskontakt 14b an. Erst wenn Taster 34 betätigt - und der Schalter 34 insoweit geschlossen wird -, kann die Signalerkennungseinheit 15 des Betriebsgerätes 10 ein Anliegen eines Steuersignals feststellen.

Wenn der Schalter 34 geschlossen (also der Taster betätigt) wird, liegt an dem Eingangskontakt 14b die Netzspannung L2 in Art einer pulsierenden 50Hz Wechselspannung an. Diesen Signalverlauf 17 zeigt Fig. 6.

Nachfolgend wird das anliegende Signal infolge einer Gleichrichtung durch den Gleichrichter 30 gemäß Fig. 2 zu einer pulsierenden positiven Spannung mit einem 100Hz Frequenzverlauf. Dieser ist als bearbeitetes Steuersignal 17b gemäß Fig. 7 dargestellt.

Die Darstellung des Signalverlaufs 17b gemäß Fig. 7 ergibt sich insoweit durch Spiegelung der negativen Spannungshalbwelle der Fig. 6 an der Seitachse.

Für den Fall, dass die gleichgerichtete Netzspannung gemäß Fig. 7 einen Wert von ca. 5.6V überschreitet, sieht der Prozessor 16 gemäß Fig. 2 einen Low-Level. Unterschreitet die gleichgerichtete Netzspannung 5,6V, sieht der Prozessor 16 an seinem Eingang 46 einen High-Level.

Im Folgenden soll anhand der Fig. 8 und später anhand der vergrößerten Darstellung der Fig. 8 gemäß Fig. 9 erläutert werden, wie sich bei Betätigung des Tasters das an den Eingangskontakten 14a, 14b anliegende Steuersignal zu einem am Prozessoreingang 46 anliegenden Signal wandelt:

Fig. 8 zeigt in seinem oberen Bereich den Signalverlauf 28 eines an den Eingangskontakten 14a, 14b des erfindungsgemäßen Betriebsgerätes 10 anstehenden Steuersignals bei Betätigung eines Tasters 34 und Gedrückthalten des Tasters 34 für eine Zeitdauer 19.

Ausgehend von einem Zeitpunkt t1 bis zu einem Zeitpunkt t2 wird der Taster nicht betätigt. Erst zum Zeitpunkt t2 wird der Taster betätigt und für eine Zeitdauer 19, bis zum Zeitpunkt t3, gedrückt gehalten, und sodann wieder losgelassen.

Während der Zeitdauer t1 bis t2, während der der Schalter 34 geöffnet ist, liegt an den Eingangskontakten 14a, 14b kein Signal an. In der Regel dürfte hier eine Null-Voll-Spannung Anwendung finden.

Wird der Schalter 34 geschlossen, mithin der Taster 34 für eine Zeitdauer 19 gedrückt gehalten, wird die auf der Leiterphase L2 anliegende Netzspannung auf den Kontakt 14b durchgeschaltet. Es liegt insoweit an den Eingangskontakten 14a, 14b das Netzspannungssignal mit einem z. B. 230V Effektivwert und einer 50- oder 60 Hz-Frequenz an.

Da der Spannungsverlauf 17 des Taster-Signals gemäß Fig. 6 bzw. gemäß dem oberen Teil der Fig. 8, lediglich im Bereich der Nulldurchgänge den Wert von 5,6V unterschreitet, wird jeweils pro Halbwelle ein kurzer Puls oder Peak 61a, 61b generiert, und an den Prozessor 16 gegeben.

Wenn der Taster 34 nicht betätigt wird, liegt keine Spannung an den Eingangskontakten 14a, 14b an. Der Prozessor 16 empfängt an seinem Eingang 46 einen permanenten High-Level.

Wird der Taster 34 betätigt, erhält der Prozessor 16 an seinem Eingang 46 pro Halbwelle einen Puls. Der Signalverlauf am Eingang 46 des Mikroprozessors 16 ist in Fig. 8 im unteren Teil auf der gleichen Zeitachse horizontal dargestellt und dort mit 60 bezeichnet.

Fig. 9 zeigt einen zeitlich vergrößerten, also auf die X-Achse hineingezoomten Bereich, der Fig. 8. Wiederum ist im oberen Teil der Fig. 9 der Signalverlauf 17 im Bereich der Eingangskontakte 14a, 14b und in dem unteren Teil der Fig. 9 der Signalverlauf 60 am Eingang 46 des Mikroprozessors 16 dargestellt.

Fig. 10 veranschaulicht, wie herkömmliche Taster 34 funktionieren: Dort ist jeweils in der linken Spalte in einer Zeile eine Aktion dargestellt, die an dem Taster durchgeführt wird. In der rechten Spalte in derselben Zeile ist dargelegt, welche Funktion dadurch erzielt wird.

Ausweislich Fig. 11 soll nun eine typische Schaltung einer Phasenschnittsteuerung, z. B. einer Phasenanschnittssteuerung oder einer Phasenabschnittssteuerung erläutert werden: Hier ist der Steuersignal-Generator 34 von einem herkömmlichen Dimmer gebildet. Der Dimmer 34 kann die Phasen in unterschiedlichen Drehzuständen unterschiedlich abschneiden:

Fig. 12 veranschaulicht den Spannungsverlauf eines Steuersignals 17, und zwar eines analogen Steuersignals 25, nach Art eines Dimmersignals bei einem bestimmten eingestellten Drehzustand des Dimmers: Hier wird die Phase jeweils zum Zeitpunkt t1, t2, t3 abgeschnitten.

Fig. 13 zeigt das hinter dem Gleichrichter 30 der Fig. 3 messbare gleichgerichtete Signal 25 unter Annahme eines Ausgangssignals an den Eingangskontakten 14a, 14b gemäß Fig. 12.

Die Fig. 14, 15 und 16 veranschaulichen für unterschiedliche Phasenwinkel (Fig. 14 kleiner Phasenwinkel, Fig. 15 mittlerer Phasenwinkel, Fig. 16 großer Phasenwinkel) jeweils im oberen Teil den Signalverlauf 27 des Phasenanschnittssignals bzw. eines Phasenabschnittssignals an den Eingangskontakten 14a, 14b und jeweils im unteren Teil den Signalverlauf 60 am Eingang 46 des Mikroprozessors 16.

Die Signalerkennungseinheit 15 des Betriebsgerätes 10 ist in der Lage, die unterschiedlichen Arten von Steuersignalen, wie sie in Fig. 4 (erste Art), Fig. 8 und 9 (zweite Art), Fig. 14 bis 16 (dritte Art) dargestellt sind, zu unterscheiden und zu erkennen.

Zur Durchführung der Prüfung, welche Signalart vorliegt, kann der Prozessor 16 - als Bestandteil der Signalerkennungseinheit 15 - diverse Kriterien prüfen:
Dabei kann die Signalerkennungseinheit 15 z. B. feststellen, ob an dem Eingang 46 des Prozessors 16 anliegende Signale auf Low oder auf High stehen. Die Signalerkennungseinheit 15 kann aber auch prüfen, während welcher Signaldauer 19 (z. B. gemäß Fig. 4 oder gemäß Fig. 8) ein Signal anliegt, oder ob ständig regelmäßige - periodische - Signale (vgl. Fig. 14 bis 16) - und wenn ja, mit welcher Frequenz - anliegen.

Auch andere Prüfkriterien zur Feststellung der Art der anliegenden Steuersignale sind von der Erfindung umfasst.

Wenn Signale einer kurzen Signaldauer 19 anliegen, kann es sich beispielsweise um eine erste Art von Signalen gemäß Fig. 4 handeln oder um eine zweite Art von Signalen gemäß Fig. 8. Diese unterscheiden sich aber bereits dahingehend, dass bei DALI-Signalen 24 gemäß Fig. 4 der Prozessoreingang 46 grundsätzlich auf Low ist und anschließend über eine kurze Zeitdauer 19 und mit unterschiedlichen Pulsbreiten 62 ein High-Level-Signal am Eingang 46 des Prozessors 16 erzeugt wird.

Die Signalstruktur 60 gemäß Fig. 8 ist aber gänzlich anders: Dort ist der Prozessoreingang 46 grundsätzlich auf einem High, und ausgehend von einem Low wird eine Reihe von Pulsen generiert. Diese Pulse sind zählbar. Die Zahl der Pulse oder die Länge der Zeitdauer 19 kann dann ein Maß für den Dimmwert sein.

Wie oben dargelegt, können die DALI-Signale gemäß Fig. 4 und die Tastersignale 60 gemäß Fig. 8 aber bereits ihrer Art nach unterschieden werden, wenn der Prozessor 16 ein bestimmtes Signalschema - bezogen auf die am Prozessoreingang 46 anliegenden Signale - erkennen und feststellen kann.

Die Erkennung eines Signalschemas erfolgt ebenfalls unter Prüfung bestimmter Kriterien.

Stellt die Signalerkennungseinheit 15 z. B. das Anliegen eines Signals 60 gemäß Fig. 4 fest, kann aufgrund der Breite oder Pulsbreiten errechnet werden, welcher Dimmwert eingestellt werden soll.

Erkennt die Signalerkennungseinheit 15 hingegen das Anliegen eines Signals der Art der Fig. 8 (Signalverlauf 60), so kann beispielsweise aufgrund der Zahl der Peaks 61a, 61b, 61c auf den gewünschten Dimmwert geschlossen werden.

Stellt die Signalerkennungseinheit 15 hingegen fest, dass ein Signal 60 gemäß der Fig. 14 bis 16 anliegt, also eine kontinuierliche Folge von Peaks 61a, 61b, 61c, insbesondere mit einer festgelegten Frequenz, kann diese Charakteristik als Kriterium für die Erkennung der Art dieses Steuersignals 27 herangezogen werden.

Ist das Signal seiner Art nach erkannt, kann z. B. aufgrund der Pulsbreite 62 des Signals der gewünschte Dimmwert bestimmt oder errechnet werden.

Sobald der Prozessor 16 und/oder die Steuerung 16 den gewünschten Dimmwert bestimmt hat, kann sie die LED 13 entsprechend ansteuern und Strom in einer gewünschten Stromstärke bereitstellen, um den gewünschten Dimmzustand der LED einzustellen.

Bei dem Ausführungsbeispiel gemäß Fig. 2 ist der Prozessor 16 Bestandteil der Signalerkennungseinheit 15. Bei diesem Ausführungsbeispiel ist der Prozessor 16 zugleich Bestandteil der Steuerung 16.

Es ist für die Erfindung aber nicht maßgeblich, ob Teile der Intelligenz dezentral organisiert sind, und hierzu beispielsweise in gesonderten elektronischen Bauelementen untergebracht sind, oder zentral organisiert sind, und hierzu beispielsweise in gemeinsamen Prozessoren oder anderen Bauelementen untergebracht sind. Dies bleibt dem Fachmann überlassen.

Von der Erfindung ist insbesondere auch umfasst, wenn der Prozessor oder die Steuerung 16 einen Speicher aufweisen, in dem z. B. tabellenartig strukturiert bestimmte Kriterien und Vergleichswerte abgespeichert sind, damit der Prozessor 16 der Signalerkennungseinheit 15 eine Prüfung von Kriterien durchführen kann, um festzustellen, welche Art von Signal anliegt. Außerdem kann die Signalerkennungseinheit 15 und/oder der Prozessor 16 und/oder die Steuerung 16 auf abgespeicherte Tabellenwerte oder auf Algorithmen oder Formeln zurückgreifen, um nach Erkennung der Signalart aus den am Prozessoreingang 46 anliegenden verarbeiteten Signalen den gewünschten Dimmwert bestimmen oder errechnen zu können.

## Patentansprüche

1. Betriebsgerät (10) für wenigstens eine Leuchte (11), umfassend eine Spannungsversorgungseinheit, die dazu ausgebildet ist, die zum Betrieb einer Lichtquelle erforderliche Betriebsspannung bereitzustellen, Eingangskontakte (14a, 14b) zum Empfang von Steuersignalen (17) für die Leuchte, und eine mit den Eingangskontakten verbundene Signalerkennungseinheit (15), wobei die Signalerkennungseinheit (15) dazu ausgebildet ist, eine Art der an den Eingangskontakten anliegenden Steuersignale aus einer Gruppe unterschiedlicher Arten von Steuersignalen zu erkennen, und wobei das Betriebsgerät (10) eine Steuerung (16) aufweist, die nach Erkennung der Art der anliegenden Steuersignale, die Lichtquelle, entsprechend einer in den Steuersignalen enthaltenen ersten Information über einen Dimmwert ansteuert, **dadurch gekennzeichnet, dass** das Betriebsgerät (10) einen Empfangspfad (31) aufweist, der sich bis zu einem Prozessor der Signalerkennungseinheit (15) erstreckt, wobei die über den Empfangspfad (31) eingehenden Steuersignale unterschiedlicher Art verarbeitbar sind, und dass die Lichtquelle wenigstens eine LED (13) aufweist.

2. Betriebsgerät nach Anspruch 1, **dadurch gekennzeichnet, dass** die Steuerung (16) eine zweite Information über die Art der anliegenden Steuersignale von der Signalerkennungseinheit erhält und in Abhängigkeit der erhaltenen zweiten Information über die Art der anliegenden Steuersignale die anliegenden Steuersignale in den Dimmwert (18) für die wenigstens eine LED umrechnet und in Kenntnis des Dimmwertes die wenigstens eine LED (13) mit der Betriebsspannung versorgt.

3. Betriebsgerät nach Anspruch 1 oder 2, **dadurch gekennzeichnet, dass** die Signalerkennungseinheit (15) dazu ausgebildet ist, zur Erkennung der Art der Steuersignale eine Messung der Signaldauer (19) und/oder eine Messung von Signalnulldurchgängen (20) und/oder eine Messung von Signalflanken (21), insbesondere von Pegelanstiegen (22) und/oder Pegelabfällen (23) und/oder eine Messung von Pulsbreiten und/oder eine Messung von Pulshäufigkeiten vorzunehmen.

4. Betriebsgerät nach einem der vorangegangenen Ansprüche, **dadurch gekennzeichnet, dass** die Gruppe unterschiedlicher Arten von Steuersignalen digitale Steuersignale (24) und analoge Steuersignale (25) umfasst.

5. Betriebsgerät nach einem der vorangegangenen Ansprüche, **dadurch gekennzeichnet, dass** die Gruppe unterschiedlicher Arten von Steuersignalen (24, 25) Steuersignale (26) nach dem DALI-Protokoll umfasst.

6. Betriebsgerät nach einem der vorangegangenen Ansprüche, **dadurch gekennzeichnet, dass** die Gruppe unterschiedlicher Arten von Steuersignalen Phasenanschnitts-Steuersignale (27) oder Phasenabschnitts-Steuersignale umfasst

7. Betriebsgerät nach einem der vorangegangenen Ansprüche, **dadurch gekennzeichnet, dass** die Gruppe unterschiedlicher Arten von Steuersignalen Taster- generierte Steuersignale (28) umfasst

8. Betriebsgerät nach einem der vorangegangenen Ansprüche, **dadurch gekennzeichnet, dass** die Signalerkennungseinheit (15) die Erkennung der Art der anliegenden Steuersignale ständig oder in regelmäßigen Zeitabständen durchführt.

9. Betriebsgerät nach einem der vorangegangenen Ansprüche, **dadurch gekennzeichnet, dass** die Signalerkennungseinheit (15) eine Sicherung (29) umfasst, die den Eingangskontakten (14a, 14b) zugeordnet ist.

10. Betriebsgerät nach einem der vorangegangenen Ansprüche, **dadurch gekennzeichnet, dass** das Betriebsgerät einen Gleichrichter (30) aufweist, der der Signalerkennungseinheit (15) zugeordnet ist.

11. Betriebsgerät nach einem der vorangegangenen Ansprüche, **dadurch gekennzeichnet, dass** das Betriebsgerät (10) einen Sendepfad (32) für Steuersignale umfasst.

12. Betriebsgerät nach einem der vorangegangenen Ansprüche, **dadurch gekennzeichnet, dass** das Betriebsgerät Bestandteil eines Stromschienenadapters (33) ist.

13. Betriebsgerät nach einem der Ansprüche 1-11 in Kombination mit einem Stromschienenadapter (33), dem das Betriebsgerät zugeordnet ist.

## Claims

1. Operating device (10) for at least one light (11), comprising a voltage supply unit, which is designed to provide required operating voltage for operating a light source, input contacts (14a, 14b) for receiving control signals (17) for the light, and a signal detection unit (15) connected to the input contacts, wherein the signal detection unit (15) is designed to detect a type of control signals, adjacent to the input contacts, from a group of different types of control signals, and wherein the operating device (10) has a control (16), which after detecting the type of adjacent control signals, controls the light source according to a first piece of information contained in the control signals via a dimming value, **characterised in that** the operating device (10) has a receiving path (31), which extends up to a processor of the signal detection unit (15), wherein the control signals of different types incoming via the receiving path (31) can be processed, and the light source has at least one LED (13).

2. Operating device according to claim 1, **characterised in that** the control (16) obtains a second piece of information about the type of adjacent control signals from the signal detection unit and, depending on the obtained second piece of information about the type of the adjacent control signals, converts the adjacent control signals into the dimming value (18) for the at least one LED and, knowing the dimming value, supplies the operating voltage to the at least one LED (13).

3. Operating device according to claim 1 or 2, **characterised in that** the signal detection unit (15) is designed to carry out a measurement of the signal duration (19) and/or a measurement of signal zero crossings (20) and/or a measurement of signal edges (21), in particular of level increases (22) and/or level decreases (23) and/or a measurement of pulse widths and/or a measurement of pulse frequencies to detect the type of control signals.

4. Operating device according to one of the preceding claims, **characterised in that** the group of different types of control signals comprises digital control signals (24) and analogue control signals (25).

5. Operating device according to one of the preceding claims, **characterised in that** the group of different types of control signals (24, 25) comprises control signals (26) according to the DALI protocol.

6. Operating device according to one of the preceding claims, **characterised in that** the group of different types of control signals comprises phase-on control signals (27) or phase-cut control signals.

7. Operating device according to one of the preceding claims, **characterised in that** the group of different types of control signals comprises switch-generated control signals (28).

8. Operating device according to one of the preceding claims, **characterised in that** the signal detection unit (15) carries out the detection of the type of the adjacent control signals continuously or at regular intervals.

9. Operating device according to one of the preceding claims, **characterised in that** the signal detection unit (15) comprises a fuse (29) which is assigned to the input contacts (14a, 14b).

10. Operating device according to one of the preceding claims, **characterised in that** the operating device has a rectifier (30) which is assigned to the signal detection unit (15).

11. Operating device according to one of the preceding claims, **characterised in that** the operating device (10) comprises a transmission path (32) for control signals.

12. Operating device according to one of the preceding claims, **characterised in that** the operating device is a component of a track adapter (33).

13. Operating device according to one of claims 1 to 11 in combination with a track adapter (33), to which the operating device is assigned.

## Revendications

1. Appareil de commande (10) pour au moins une lampe (11), comprenant une unité d'alimentation en tension électrique qui est conçue pour fournir la tension de fonctionnement nécessaire au fonctionnement d'une source de lumière, des contacts d'entrée (14a, 14b) pour recevoir des signaux de commande (17) pour la lampe, et une unité de détection de signal (15) connectée aux contacts d'entrée, dans lequel l'unité de détection de signal (15) est conçue pour détecter un type de signaux de commande présents au niveau des contacts d'entrée à partir d'un groupe de différents types de signaux de commande et dans lequel l'appareil de commande (10) présente une commande (16) qui, après avoir détecté le type de signaux de commande présents, commande la source de lumière conformément à une première information contenue dans les signaux de commande relative à la valeur de gradation,
**caractérisé en ce que** l'appareil de commande (10) présente un chemin de réception (31) qui s'étend jusqu'à un processeur de l'unité de détection de signal (15), dans lequel les signaux de commande de différents types arrivant par le biais du chemin de réception (31) peuvent être traités,
et **en ce que** la source de lumière présente au moins une LED (13).

2. Appareil de commande selon la revendication 1, **caractérisé en ce que** la commande (16) obtient de l'unité de détection de signal une seconde information relative au type de signaux de commande présents et, en fonction de la seconde information obtenue relative au type de signaux de commande présents, convertit les signaux de commande présents en une valeur de gradation (18) pour l'au moins une LED et, connaissant la valeur de gradation, alimente l'au moins une LED (13) en tension de fonctionnement.

3. Appareil de commande selon la revendication 1 ou 2, **caractérisé en ce que** l'unité de détection de signal (15) est, afin de détecter le type de signaux de commande, conçue pour effectuer une mesure de la durée de signal (19) et/ou une mesure mesure de passages de signal par zéro (20) et/ou une mesure de fronts de signal (21), en particulier des augmentations de niveau (22) et/ou des diminutions de niveau (23) et/ou une mesure de largeurs d'impulsion et/ou une mesure de fréquences d'impulsion.

4. Appareil de commande selon l'une des revendications précédentes, **caractérisé en ce que** le groupe de différents types de signaux de commande comprend des signaux de commande numériques (24) et des signaux de commande analogiques (25).

5. Appareil de commande selon l'une des revendications précédentes, **caractérisé en ce que** le groupe de différents types de signaux de commande (24, 25) comprend des signaux de commande (26) selon le protocole DALI.

6. Appareil de commande selon l'une des revendications précédentes, **caractérisé en ce que** le groupe de différents types de signaux de commande comprend des signaux de commande d'angle de phase (27) ou des signaux de commande de coupure de phase.

7. Appareil de commande selon l'une des revendications précédentes, **caractérisé en ce que** le groupe de différents types de signaux de commande comprend des signaux de commande générés par bouton (28).

8. Appareil de commande selon l'une des revendications précédentes, **caractérisé en ce que** l'unité de détection de signal (15) réalise une détection du type des signaux de commande présents en continu ou à intervalles réguliers.

9. Appareil de commande selon l'une des revendications précédentes, **caractérisé en ce que** l'unité de détection de signal (15) comprend un fusible (29) qui est associé aux contacts d'entrée (14a, 14b).

10. Appareil de commande selon l'une des revendications précédentes, **caractérisé en ce que** l'appareil de commande présente un redresseur (30) qui est associé à l'unité de détection de signal (15).

11. Appareil de commande selon l'une des revendications précédentes, **caractérisé en ce que** l'appareil de commande (10) comprend un chemin d'émission (32) pour les signaux de commande.

12. Appareil de commande selon l'une des revendications précédentes, **caractérisé en ce que** l'appareil de commande fait partie d'un adaptateur de barre conductrice (33).

13. Appareil de commande selon l'une des revendications 1 à 11 en combinaison avec un adaptateur de barre conductrice (33) qui est associé à l'appareil de commande.
